# EUROPÄISCHE PATENTSCHRIFT

(11) **EP 0 072 930 B1**
(45) Veröffentlichungstag und Bekanntmachung des Hinweises auf die Patenterteilung: **12.11.1986**
(21) Anmeldenummer: 82106734.5
(22) Anmeldetag: 26.07.1982
(51) Int. Cl.: D06F 57/04

(54) **Freilufttrocken- und Lüftungseinrichtung für Kleidungsstücke**
Device for open-air drying and airing of clothes
Dispositif pour séchage extérieur et aération de vêtements

(30) Priorität: 21.08.1981 DE 3133092
(43) Veröffentlichungstag der Anmeldung: 02.03.1983
(73) Patentinhaber: LEIFHEIT Aktiengesellschaft, D-56377 Nassau (DE)
(72) Erfinder: Liebscher, Johannes, D-5408 Nassau/Lahn (DE); Ohm, Heinz, D-6250 Limburg 9 (DE)

## Beschreibung

Die Erfindung betrifft eine Freilufttrocken- und Lüftungseinrichtung für Kleidungsstücke gemäß dem Oberbegriff des Anspruches 1.

Derartige Geräte werden verwendet, wenn auf relativ engem Raum größere Mengen Wäsche getrocknet werden sollen. Sie sind in irgendeiner Form zusammenlegbar, so daß sie nach Gebrauch auf kleinem Raum unterzubringen sind. Derartige Geräte sind in mannigfacher Form bekannt. Als Beispiel seien nur die CH-A-390 863 und die DE-A-1 435 019 genannt. Nachteilig an diesen Geräten ist insbesondere das wirre Herumhängen des bzw. der Wäscheseile im zusammengelegten Zustand der Wäscheaufhängevorrichtung. Die Wäscheseile, die eine Länge bis zu 70 m erreichen, werden dabei leicht beschmutzt, weil sie teilweise bis zur Erde hängen ; zusätzlich ist die Gefahr der Verwirrens sehr groß. Weiter ist durch die DE-A-1 964491 eine Vorrichtung zum Lüften und Trocknen von Bekleidungsstücken bekannt, bei der aus einem länglichen Gehäuse mittels einer Stange 5 auf einer federgespannten Walze aufgewickelte Wäscheleinen ausgezogen werden können. Da die Leinen alle auf einer Walze aufgewickelt sind, ist ein paralleler Verlauf des Gehäuses zur Stange zwingend erforderlich.

Aufgabe der Erfindung ist es, eine Wäscheaufhängevorrichtung zu schaffen, die im Aufbewahrungszustand eine geordnete Unterbringung des bzw. der Wäscheseile gewährleistet und problemlos ohne Gefahr des Verwirrens des Seiles in Arbeitsstellung zu bringen ist.

Diese Aufgabe wird durch die kennzeichnenden Merkmale des Anspruchs 1 erfüllt.

Dadurch wird zuverlässig das wirre Herunterhängen der Wäscheleinen, wie es besonders deutlich in Figur 3 der CH-A-390 863 gezeigt ist, verhindert. Ein Verheddern der Leinen gibt es nicht mehr. Verschmutzung durch auf dem Boden streifende Leinen ist ausgeschlossen.

Weitere vorteilhafte Ausgestaltungen der Erfindung sind den Unteransprüchen zu entnehmen.

Diese Ausgestaltungen bringen eine weitere Verbesserung der Handhabung ; das Beiklappen der einzelnen Elemente wird vereinfacht. Ein Ausführungsbeispiel der Erfindung wird im folgenden anhand der Zeichnungen näher erläutert.

Es zeigen :
Figur 1 eine perspektivische Ansicht einer Freilufttrocken- und Lüftungseinrichtung,
Figur 2 eine Ansicht von oben in gespreizter Stellung des Spreizgestelles und
Figur 3 eine Ansicht des beigeklappten Spreizgestelles.

An einem Mast 1 ist ein mehrarmiges Spreizgestell 2 angebracht. Dieses Spreizgestell 2 besteht aus sich kreuzenden Armen 3 und 4. Zwischen den Armen 3 und 4 ist eine Wäscheleine 5. dabei Seilecke 6 bildend, gespannt. In den Armen 3 smc im Zentrum 7 jeweils ein Spannelement 8 befestigt. An diesen Spannelementen 8 sind Halteelemente 9 vorgesehen, die die durchlaufenden Wäscheleinenabschnitte 10 aufnehmen. Die Wäscheleinenabschnitte 10 laufen über Umlenkführungen 11 in den Armen 3 zu den Halteelementen 9 in den jeweiligen Spannelementen 8. Die Arme 3 und 4 sind in Armstücke 12, 13 und 14, 15 aufgeteilt und im Bereich 16 des Gelenkes 17, in dem das Zentrum 7 für die Spannelemente 8 liegt, über Armgelenke 18 abklappbar an dem Mast 1 befestigt.

Werden nun die Arme 4, ausgehend von der Stellung gemäß Figur 2, an die Arme 3 in Pfeilrichtung 19 beigeklappt, so bewirken die Spannelemente 8, deren Kraftwirkung zum Zentrum 7 geht, ein Einziehen der Wäscheleinenabschnitte 10. Ob die Arme 3 und 4 dabei aus einzelnen Armstücken 12 bis 15 bestehen oder einstückig jeweils durchlaufend ausgebildet sind, spielt dabei keine Rolle. Der beigeklappte Zustand ist in Figur 3 dargestellt und zeigt deutlich das Prinzip der Unterbringung der Wäscheleinenabschnitte 10 in dem Arm 3 bzw. den Armstücken 12 und 13.

## Patentansprüche

1. Freilufttrocken- und Lüftungseinrichtung für Kleidungsstücke mit einem aufrechten Mast, (1) an dem ein Spreizgestell (2) mit mehreren radial zum Mast verlaufenden Armen zur Aufnahme einer Wäscheleine (5) angebracht ist, wobei die Wäscheleine in der gespreizten Stellung des Spreizgestelles (2) mehrere horizontal gespannte Seilecke bildet, dadurch gekennzeichnet, daß zumindest ein Arm (3) des Spreizgestelles (2) ein gegen den Mast wirkendes Spannelement (8) aufnimmt, an dem diese durchlaufende, gegen den Mast hin kürzer werdende Wäscheleinenabschnitte (10) derart befestigt sind, daß die Wäscheleine (5) beziehungsweise die Wäscheleinenabschnitte (10) mindestens teilweise im beigeklappten Zustand (Figur 3) der Arme (3.4) straff in geradlinige Abschnitte an beziehungsweise in den Armen (3), (12, 13) liegt, beziehungsweise liegen und das Spannelement (8) nur noch eine geringe Restspannkraft ausübt, während in gespreizter Stellung (Figur 2) das Spannelement (8) Höchstspannkraft erreicht.

2. Freilufttrocken- und Lüftungseinrichtung nach Anspruch 1, dadurch gekennzeichnet, daß das Spreizgestell (2) aus zwei sich über ein Gelenk kreuzenden Armen besteht, wobei der eine Arm zwei Spannelemente (8), jeweils von der Spitze zum Gelenk (17) wirkend, aufnimmt.

3. Freilufttrocken- und Lüftungseinrichtung nach Anspruch 2, dadurch gekennzeichnet, daß die Arme in Armstücke (12, 13, 14, 15) aufgeteilt und im Bereich (16) des Gelenkes (17) über Armgelenke (18) an den Mast (1) abklappbar ausgebildet sind.

4. Freilufttrocken- und Lüftungseinrichtung nach Anspruch 3, dadurch gekennzeichnet, daß die Armgelenke (18) in das Gelenk (17) integriert sind.

## Claims

1. Open-air drying and airing device for articles of clothing, with a vertical mast (1), to which is attached a spreading frame (2) with several arms extending radially relative to the mast and intended for receiving a washing line (5), the washing line forming several horizontally stretched funicular polygons in the spread position of the spreading frame (2), characterized in that at least one arm (3) of the spreading frame (2) receives a tensioning element (8) which exerts its action towards the mast and to which washing-line portions (10) running through this tensioning element (8) and becoming shorter towards the mast are fastened in such a way that, when the arms (3, 4) are at least partially swung to (Figure 3), the washing line (5) or the washing-line portions (10) lies or lie tautly in the form of straight portions on or in the arms (3, 12, 13) and the tensioning element (8) then only exerts a slight residual tensioning force, whereas in the spread position (Figure 2) the tensioning element (8) achieves a maximum tensioning force.

2. Open-air drying and airing device according to claim 1, characterized in that the spreading frame (2) consists of two arms intersecting via a joint, one arm receiving two tensioning elements (8), each exerting its action from the tip towards the joint (17).

3. Open-air drying and airing device according to claim 2, characterized in that the arms are divided into arm pieces (12, 13, 14, 15) and are designed such that they can be swung down against the mast (1) in the region (16) of the joint (17) by means of arm joints (18).

4. Open-air drying and airing device according to claim 3, characterized in that the arm joints (18) are integrated in the joint (17).

## Revendications

1. Dispositif de séchage et d'aération à monter en plein air et destiné à des effets d'habillement, comprenant un montant droit (1) sur lequel est disposé un support d'écartement (2) à plusieurs bras se développant radialement au montant et servant à la réception d'une corde à linge (5), ladite corde à linge formant plusieurs polygones tendus horizontalement dans la position écartée du support d'écartement (2), caractérisé en ce qu'au moins un bras (3) du support d'écartement (2) reçoit un élément de tension (8) agissant vers le montant et sur lequel sont fixées des sections (10) de corde à linge traversant l'élément de tension (8), devenant de plus en plus courtes dans la direction du montant, de façon que la corde à linge (5), voire les sections (10) de corde à linge se situe ou se situent, au moins en partie dans la position repliée (figure 3) des bras (3, 4), rigidement dans des sections rectilignes sur ou dans les bras (3, 12, 13) et que l'élément de tension (8) n'exerce encore qu'une faible force de tension résiduelle, alors que l'élément de tension (8) atteint sa force de tension maximale dans la position écartée (figure 2).

2. Dispositif de séchage et d'aération à monter en plein air selon la revendication 1, caractérisé en ce que le support d'écartement (2) se compose de deux bras se croisant par l'intermédiaire d'une articulation, l'un des bras recevant deux éléments de tension (8) agissant chacun de la pointe à l'articulation (17).

3. Dispositif de séchage et d'aération à monter en plein air selon la revendication 2, caractérisé en ce que les bras sont divisés en tronçons (12, 13, 14, 15) et sont réalisés à l'état rabattable sur le montant (1) dans la zone (16) de l'articulation (17) par l'intermédiaire des articulations (18) des bras.

4. Dispositif de séchage et d'aération à monter en plein air selon la revendication 3, caractérisé en ce que les articulations (18) des bras sont intégrées dans l'articulation (17).
